# EUROPÄISCHE PATENTSCHRIFT

(11) **EP 2 295 621 B1**
(45) Veröffentlichungstag und Bekanntmachung des Hinweises auf die Patenterteilung: **02.11.2011**
(21) Anmeldenummer: 10171587.8
(22) Anmeldetag: 02.08.2010
(51) Int. Cl.: D02G 1/06, D02G 1/08

(54) **Friktions-Motorspindel**
Friction motor spindle
Broche à friction motorisée

(30) Priorität: 09.09.2009 DE 102009040864
(43) Veröffentlichungstag der Anmeldung: 16.03.2011
(73) Patentinhaber: Schaeffler Technologies GmbH & Co. KG, 91074 Herzogenaurach (DE)
(72) Erfinder: Egbers, Johann, 91074, Herzogenaurach (DE); Junginger, Uwe, 91217, Hersbruck (DE); Mümmler, Jürgen, 91096, Möhrendorf (DE); Schmid, Günter, 90475, Nürnberg (DE)

(56) Entgegenhaltungen:
- EP-B1- 0 828 872
- DE-A1- 3 743 708
- DE-A1-102005 023 928

## Beschreibung

### Gebiet der Erfindung

Die Erfindung betrifft eine zur Verwendung in einem Friktionsfalschdrallaggregat geeignete Friktions-Motorspindel nach dem Oberbegriff des Anspruchs 1.

### Hintergrund der Erfindung

Eine gattungsgemäße Friktions-Motorspindel ist aus der EP 0 828 872 B1 bekannt, wobei insbesondere auf die Figuren 14 und 15 des genannten Dokuments verwiesen wird. Das darin offenbarte Friktionsfalschdrallaggregat umfasst drei Friktions-Motorspindeln, welche jeweils einen elektrischen Direktantrieb aufweisen. Zur Synchronisation der drei Spindeln weist jede Spindel zusätzlich zum elektrischen Direktantrieb ein Stirnrad auf, wobei ein Zahnriemen auf die drei Stirnräder aufgelegt ist.

### Aufgabe der Erfindung

Der Erfindung liegt die Aufgabe zugrunde, eine für ein Friktionsfalschdrallaggregat geeignete, einen elektrischen Direktantrieb aufweisende Motorspindel anzugeben, welche sich bei kompaktem, fertigungsfreundlichem Aufbau durch besonders günstige mechanische Eigenschaften, insbesondere Schwingungseigenschaften, auszeichnet.

### Zusammenfassung der Erfindung

Diese Aufgabe wird erfindungsgemäß gelöst durch eine Friktions-Motorspindel mit den Merkmalen des Anspruchs 1. Die Friktions-Motorspindel umfasst eine zur Lagerung einer Spindel, nämlich Friktionsspindel, vorgesehene Lagereinheit, welche zwei axial voneinander beabstandete Wälzlager einschließt, sowie einen zum Direktantrieb der Spindel vorgesehenen, keine eigene Lagerung aufweisenden Elektromotor. Mit der Spindel ist ein Getriebeelement, welches als Teil eines Umschlingungsgetriebes vorgesehen ist, drehfest verbunden, wobei der Elektromotor der Lagereinheit unmittelbar benachbart ist.

Gemäß einer ersten Variante ist der Elektromotor axial zwischen dem Getriebeelement und der Lagereinheit angeordnet. Gemäß einer zweiten Variante ist der Elektromotor auf der dem Getriebelement abgewandten Seite der Lagereinheit angeordnet.

Im Gegensatz zu der aus der EP 0 828 872 B1 bekannten Anordnung ist bei der erfindungsgemäßen Motorspindel somit in jeder Variante der Elektromotor besonders nah an der Lagereinheit angeordnet, wobei gemäß der ersten Variante der Elektromotor näher als das Getriebeelement, beispielsweise eine Zahnriemenscheibe, ein Zahnrad ober ein reibschlüssig arbeitendes Getriebeelement, insbesondere eines Umschlingungsgetriebes, an der Lagereinheit angeordnet ist. Bei beiden Varianten hat sich herausgestellt, dass in besonders geringem Maße Schwingungen in die Spindel eingebracht werden, wobei nahezu das theoretisch nochmals verbesserte Schwingungsverhalten, welches bei einem zwischen den Wälzlagern der Lagereinheit angeordneten Elektromotor gegeben wäre, erreicht wird. Wesentlich relevanter als das theoretisch noch optimierbare Schwingungsverhalten ist jedoch die Tatsache, dass der Motor außerhalb der Lagereinheit, beispielsweise oberhalb oder unterhalb der Lagereinheit, angeordnet und somit ein montagefreundlicher Aufbau gegeben ist. Die Lagereinheit stellt vorzugsweise eine vormontierte Baueinheit mit zwei axial gegeneinander vorgespannten Lagern, insbesondere Kugellagern, dar.

Gemäß einer ersten Ausführungsform, die mit beiden Varianten - was die Anordnung des Elektromotors relativ zur Lagereinheit sowie zum Getriebeelement betrifft - kombinierbar ist, ist der Elektromotor als Außenläufer ausgebildet, wobei vorzugsweise dessen Rotor die Lagereinheit in Radialrichtung überragt. Diese Ausführungsform zeichnet sich durch ein hohes Drehmoment des elektrischen Direktantriebs aus. In besonders bevorzugter Ausgestaltung ist der zwischen dem Stator und dem Rotor des Elektromotors gebildete Luftspalt radial außerhalb der äußeren Wälzkörperlaufbahnen der Lagereinheit angeordnet. Die Angaben "axial" und "radial" beziehen sich stets auf die Rotationsachse des Elektromotors und damit der gesamten Friktions-Motorspindel.

Gemäß einer zweiten Ausführungsform, welche ebenfalls mit beiden Varianten - betreffend die Anordnung des Elektromotors - kombinierbar ist, ist der Elektromotor als Innenläufer ausgebildet. In diesem Fall sind am Außenumfang des Elektromotors keine rotierenden Teile vorhanden.

Sowohl in der Ausführungsform als Innenläufer als auch in der Ausführungsform als Außenläufer kommen verschiedene Arten von Elektromotoren zum Antrieb der Spindel in Betracht: Im Fall eines Synchronmotors ist insbesondere ein mit Permanentmagneten bestückter Motor geeignet, wobei die Permanentmagnete vorzugsweise auf dem Rotor angeordnet sind, während der Stator bestrombare Spulen aufweist.

Der Synchronmotor der Friktions-Motorspindel kann entweder als Wechselstrommotor oder als Gleichstrommotor ausgebildet sein. Weiter sind als mögliche Motorbauarten ein Asynchronmotor sowie ein elektronisch kommutierter Gleichstrommotor zu nennen.

Besonders hinsichtlich Robustheit, auch unter rauen Umgebungsbedingungen, und Herstellungsaufwand weist ein als Antrieb der Friktions-Motorspindel verwendbarer Reluktanzmotor, insbesondere ein geschalteter Reluktanzmotor oder ein Reluktanz-Schrittmotor, Vorteile auf. Ein solcher Motor weist keine Magnete auf. Insbesondere ein als Schrittmotor ausgebildeter Reluktanzmotor benötigt lediglich eine einfach aufgebaute Motoransteuerelektronik. Die im Vergleich zu permanentmagneterregten Synchronmotoren geringere Drehmomentdichte von Reluktanzmotoren ist in vielen Anwendungsfällen ausreichend.

Der Rotor des Elektromotors oder eine Komponente des Rotors des Elektromotors kann einstückig mit der Spindel ausgebildet sein. Ebenso kann der Rotor beispielsweise durch eine Press- oder Klebeverbindung drehfest mit der Spindel verbunden sein.

Je nach Motorbauart und gewünschten Steuerungseigenschaften kann der elektrische Direktantrieb, das heißt getriebelose elektrische Antrieb, eine sensorlose Vektorregelung, eine U/f-Steuerung oder eine Regelung über einen an den Elektromotor angebauten oder in diesen eingebauten Drehwinkelstellungsgeber aufweisen.

Nachfolgend werden drei Ausführungsbeispiele der Erfindung anhand einer Zeichnung näher erläutert. Hierin zeigen:

### Kurze Beschreibung der Zeichnung

- Fig. 1: eine Friktions-Motorspindel mit einem als Außenläufer ausgebil- deten elektrischen Direktantrieb,
- Fig. 2: eine Friktions-Motorspindel mit einem als Innenläufer ausgebilde- ten elektrischen Direktantrieb.
- Fig. 3: eine weitere Friktions-Motorspindel mit einem als Innenläufer ausgebildeten elektrischen Direktantrieb.

### Ausführliche Beschreibung der Zeichnung

Einander entsprechende oder gleichwirkende Teile sind in allen Figuren mit den gleichen Bezugszeichen gekennzeichnet. Die folgenden Ausführungen beziehen sich, soweit nicht anders erwähnt, auf alle Ausführungsformen.

Eine insgesamt mit dem Bezugszeichen 1 gekennzeichnete Friktions-Motorspindel ist zum Einbau in ein Friktionsfalschdrallaggregat vorgesehen, hinsichtlich dessen prinzipieller Funktion auf den eingangs genannten Stand der Technik sowie auf die DE 10 2005 023 928 A1 verwiesen wird.

Die Friktions-Motorspindel 1 umfasst einen Elektromotor 2, welcher zum direkten Antrieb einer Spindel 3, welche nicht dargestellte Friktionsscheiben trägt, vorgesehen ist. Die Lagerung der Spindel 3 sowie des Elektromotors 2 erfolgt mittels einer Lagereinheit 4, die zwei Wälzlager 5, nämlich axial gegeneinander vorgespannte Kugellager, umfasst und in den Ausführungsbeispielen nach den Figuren 1 und 2 axial zwischen dem Elektromotor 2 und einnem zum Tragen der Friktionsscheiben vorgesehenen Abschnitt 6 der Spindel 3 angeordnet ist. Im Ausführungsbeispiel nach Fig. 3 dagegen ist der Elektromotor 2 zwischen der Lagereinheit 4 und dem Abschnitt 6 der Spindel 3 angeordnet.

Auf der der Lagereinheit 4 abgewandten Seite des Elektromotors 2 schließt sich in der Anordnung nach Fig. 1 sowie in der Anordnung nach Fig. 2 an den Elektromotor 2 ein als Teil eines Umschlingungsgetriebes fungierendes Getriebeelement 7, nämlich eine Zahnriemenscheibe, an. In der Anordnung nach Fig. 3 ist das Getriebeelement 7 der Lagereinheit 4 unmittelbar benachbart. In allen Fällen ist die Zahnriemenscheibe 7 oder ein sonstiges rotierbares Getriebeelement, beispielsweise ein Zahnrad, prinzipiell ebenso wie der Elektromotor 2 zum rotativen Antrieb der Spindel 3 geeignet. Vorzugsweise wird die Zahnriemenscheibe 7 beziehungsweise das sonstige Getriebeelement jedoch als Abtriebselement verwendet. Im Fall einer Zahnriemenscheibe 7 als Getriebeelement werden über einen nicht dargestellten Zahnriemen zwei weitere, keinen eigenen elektrischen Antrieb aufweisende Friktionsspindeln innerhalb des Friktionsfalschdrallaggregats angetrieben.

Der ebenso wie das rotierbare Getriebeelement 7 ohne eigene Lagerung arbeitende Elektromotor 2 weist einen Stator 8 und einen Rotor 9 auf, wobei der Stator 8 über nicht dargestellte Leitungen mit Energie versorgbare elektrische Spulen 10 aufweist, während der Rotor 9 mit Permanentmagneten 11, insbesondere Seltenerdmagneten, bestückt ist. Zwischen dem Stator 8 und dem Rotor 9 ist ein Luftspalt 12 gebildet.

Im Ausführungsbeispiel nach Fig. 1 ist der Rotor 9 als topfförmiger Außenrotor ausgebildet und an seiner zylindrischen Innenwandung mit den Permanentmagneten 11 bestückt. Der ringförmige Luftspalt 12 ist hierbei radial außerhalb des durch die Mittelpunkte der einzelnen Wälzkörper 13, nämlich Kugeln, eines Wälzlagers 5 beschriebenen Teilkreises angeordnet. In Fällen, in denen die beiden Wälzlager 5 der Lagereinheit 4 unterschiedliche Durchmesser aufweisen, gilt diese Relation für jedes der Wälzlager. Durch den großen Durchmesser des ringförmigen Luftspalts 12 ist auch ohne aufwendige Kühlung des Elektromotors 2 ein hohes Drehmoment erzeugbar, wobei durch die dünnwandige Bauweise des Rotors 9 insgesamt eine kompakte Form der Friktions-Motorspindel 1 gegeben bleibt. Die bestrombaren Spulen 12 sind über ein Zwischenstück 14, welches zwei hohlzylindrische Abschnitte unterschiedlichen Durchmessers aufweist und dem Stator 8 zuzurechnen ist, fest mit einem nicht rotierenden Mantel 15 der Lagereinheit 4 verbunden. Die zum Zwischenstück 14 konzentrische Spindel 3 ist ohne Kontakt zu dem Zwischenstück 14 durch dieses durchgesteckt und über eine nicht dargestellte Verdrehsicherungskontur mit einem scheibenförmigen Bodenabschnitt 16 des Rotors 9 sowie mit dem Getriebeelement 7 verbunden.

In den Ausführungsbeispielen nach den Figuren 2 und 3 sind die Permanentmagnete 11 direkt auf die Spindel 3 aufgebracht, beispielsweise aufgeklebt, während der Stator 8 auch in diesem Fall mittels eines Zwischenstücks 14 an der Lagereinheit 4 befestigt ist. Eine Abdeckscheibe 17, welche fest mit dem Zwischenstück 14 verbunden oder einteilig mit diesem ausgebildet ist, schließt den Elektromotor 2 auf der der Lagereinheit 4 abgewandten Seite ab.

In nicht dargestellter Weise können in allen Ausführungsbeispielen auf die Spindel 3 wirkende Dämpfungsmittel vorgesehen sein. Aufgrund der schwingungstechnisch günstigen Anordnung von Lagereinheit 4, Elektromotor 2 und Getriebeelement 7 ist jedoch in praktisch allen Anwendungsfällen auch ohne solche Dämpfungsmittel ein ausreichend schwingungsarmer Lauf der Spindel 3 gegeben.

### Bezugszeichenliste

- 1: Friktions-Motorspindel
- 2: Elektromotor
- 3: Spindel
- 4: Lagereinheit
- 5: Wälzlager
- 6: Abschnitt
- 7: Getriebeelement
- 8: Stator
- 9: Rotor
- 10: Spule
- 11: Permanentmagnet
- 12: Luftspalt
- 13: Wälzkörper
- 14: Zwischenstück
- 15: Mantel
- 16: Bodenabschnitt
- 17: Abdeckscheibe

## Patentansprüche

1. Friktions-Motorspindel, mit einer zur Lagerung einer Spindel (3) vorgesehenen Lagereinheit (4), welche zwei axial voneinander beabstandete Wälzlager (5) umfasst, sowie mit einem zum Direktantrieb der Spindel (3) vorgesehenen, keine eigene Lagerung aufweisenden Elektromotor (2), und mit einem drehfest mit der Spindel (3) verbundenen, ein Teil eines Umschlingungsgetriebes bildenden Getriebelement (7), **dadurch gekennzeichnet, dass** der Elektromotor (2) der Lagereinheit (4) unmittelbar benachbart ist.

2. Friktions-Motorspindel nach Anspruch 1, **dadurch gekennzeichnet, dass** der Elektromotor (2) axial zwischen dem Getriebelement (7) und der Lagereinheit (4) angeordnet ist.

3. Friktions-Motorspindel nach Anspruch 1, **dadurch gekennzeichnet, dass** die Lagereinheit (4) axial zwischen dem Elektromotor (2) und dem Getriebelement (7) angeordnet ist.

4. Friktions-Motorspindel nach Anspruch 1, **dadurch gekennzeichnet, dass** der Elektromotor (2) als Außenläufer ausgebildet ist.

5. Friktions-Motorspindel nach Anspruch 4, **dadurch gekennzeichnet, dass** der Elektromotor (2) einen Rotor (9) aufweist, welcher die Lagereinheit (4) in Radialrichtung überragt.

6. Friktions-Motorspindel nach Anspruch 1, **dadurch gekennzeichnet, dass** der Elektromotor (2) als Innenläufer ausgebildet ist.

7. Friktions-Motorspindel nach Anspruch 4 oder 6, **dadurch gekennzeichnet, dass** als Elektromotor (2) ein Synchronmotor vorgesehen ist.

8. Friktions-Motorspindel nach Anspruch 7, **dadurch gekennzeichnet, dass** der Elektromotor (2) als permanentmagneterregter Motor ausgebildet ist.

9. Friktions-Motorspindel nach Anspruch 4 oder 6, **dadurch gekennzeichnet, dass** als Elektromotor (2) ein elektronisch kommutierter Gleichstrommotor vorgesehen ist.

10. Friktions-Motorspindel nach Anspruch 4 oder 6, **dadurch gekennzeichnet, dass** als Elektromotor (2) ein Asynchronmotor vorgesehen ist.

11. Friktions-Motorspindel nach Anspruch 4 oder 6, **dadurch gekennzeichnet, dass** als Elektromotor (2) ein Reluktanzmotor vorgesehen ist.

12. Friktions-Motorspindel nach Anspruch 11, **dadurch gekennzeichnet, dass** der Elektromotor (2) als Reluktanz-Schrittmotor ausgebildet ist.

13. Friktions-Motorspindel nach Anspruch 1, **dadurch gekennzeichnet, dass** als Getriebelement (7) eine Zahnriemenscheibe vorgesehen ist.

14. Friktions-Motorspindel nach Anspruch 1, **dadurch gekennzeichnet, dass** als Wälzlager (5) axial gegeneinander vorgespannte Kugellager vorgesehen sind.

## Claims

1. Friction motor spindle having a bearing unit (4) which is provided for mounting a spindle (3) and which comprises two roller bearings (5) which are axially spaced apart from one another, and having an electric motor (2) which is provided for directly driving the spindle (3) and does not have its own mount, and having a gear mechanism element (7) which is connected to the spindle (3) in a rotationally fixed manner and forms part of a wrap-around gear mechanism, **characterized in that** the electric motor (2) of the bearing unit (4) is immediately adjacent.

2. Friction motor spindle according to Claim 1, **characterized in that** the electric motor (2) is arranged axially between the gear mechanism element (7) and the bearing unit (4).

3. Friction motor spindle according to Claim 1, **characterized in that** the bearing unit (4) is arranged axially between the electric motor (2) and the gear mechanism element (7).

4. Friction motor spindle according to Claim 1, **characterized in that** the electric motor (2) is in the form of an external rotor.

5. Friction motor spindle according to Claim 4, **characterized in that** the electric motor (2) has a rotor (9) which projects beyond the bearing unit (4) in the radial direction.

6. Friction motor spindle according to Claim 1, **characterized in that** the electric motor (2) is in the form of an internal rotor.

7. Friction motor spindle according to Claim 4 or 6, **characterized in that** the electric motor (2) provided is a synchronous motor.

8. Friction motor spindle according to Claim 7, **characterized in that** the electric motor (2) is in the form of a motor with permanent-magnet excitation.

9. Friction motor spindle according to Claim 4 or 6, **characterized in that** the electric motor (2) provided is an electronically commutated DC motor.

10. Friction motor spindle according to Claim 4 or 6, **characterized in that** the electric motor (2) provided is an asynchronous motor.

11. Friction motor spindle according to Claim 4 or 6, **characterized in that** the electric motor (2) provided is a reluctance motor.

12. Friction motor spindle according to Claim 11, **characterized in that** the electric motor (2) is in the form of a reluctance stepper motor.

13. Friction motor spindle according to Claim 1, **characterized in that** the gear mechanism element (7) provided is a toothed belt pulley.

14. Friction motor spindle according to Claim 1, **characterized in that** the roller bearings (5) provided are ball bearings which are axially prestressed relative to one another.

## Revendications

1. Broche à friction motorisée, comprenant une unité de palier (4) prévue pour le support d'une broche (3), qui comprend deux paliers à roulement (5) espacés axialement l'un de l'autre, ainsi qu'un moteur électrique (2) prévu pour l'entraînement direct de la broche (3), ne présentant aucun support sur palier propre, et un élément de transmission (7) connecté de manière solidaire en rotation à la broche (3), formant une partie d'une transmission à courroie, **caractérisée en ce que** le moteur électrique (2) est directement adjacent à l'unité de palier (4).

2. Broche à friction motorisée selon la revendication 1, **caractérisée en ce que** le moteur électrique (2) est disposé axialement entre un élément de transmission (7) et l'unité de palier (4).

3. Broche à friction motorisée selon la revendication 1, **caractérisée en ce que** l'unité de palier (4) est disposée axialement entre le moteur électrique (2) et l'élément de transmission (7).

4. Broche à friction motorisée selon la revendication 1, **caractérisée en ce que** le moteur électrique (2) est réalisé sous forme de rotor extérieur.

5. Broche à friction motorisée selon la revendication 4, **caractérisée en ce que** le moteur électrique (2) présente un rotor (9) qui dépasse de l'unité de palier (4) dans la direction radiale.

6. Broche à friction motorisée selon la revendication 1, **caractérisée en ce que** le moteur électrique (2) est réalisé sous forme de rotor intérieur.

7. Broche à friction motorisée selon la revendication 4 ou 6, **caractérisée en ce que** le moteur électrique (2) est réalisé sous forme de moteur synchrone.

8. Broche à friction motorisée selon la revendication 7, **caractérisée en ce que** le moteur électrique (2) est réalisé sous forme de moteur excité par aimant permanent.

9. Broche à friction motorisée selon la revendication 4 ou 6, **caractérisée en ce que** le moteur électrique (2) est réalisé sous forme de moteur à courant continu à commutation électronique.

10. Broche à friction motorisée selon la revendication 4 ou 6, **caractérisée en ce que** le moteur électrique (2) est réalisé sous forme de moteur asynchrone.

11. Broche à friction motorisée selon la revendication 4 ou 6, **caractérisée en ce que** le moteur électrique (2) est réalisé sous forme de moteur à réluctance.

12. Broche à friction motorisée selon la revendication 11, **caractérisée en ce que** le moteur électrique (2) est réalisé sous forme de moteur pas à pas à réluctance.

13. Broche à friction motorisée selon la revendication 1, **caractérisée en ce que** l'élément de transmission (7) est réalisé sous forme de poulie à cou dentée.

14. Broche à friction motorisée selon la revendication 1, **caractérisée en ce que** les paliers à roulement (5) sont réalisés sous forme de roulements à billes précontraints axialement les uns contre les autres.
